# FASCICULE DE BREVET EUROPEEN

(11) **EP 3 743 672 B1**
(45) Date de publication et mention de la délivrance du brevet: **29.11.2023**
(21) Numéro de dépôt: 19701494.7
(22) Date de dépôt: 22.01.2019
(51) Int. Cl.: F41H 1/02

(54) **PORTE-SAC ET EQUIPEMENT COMPRENANT UN TEL PORTE-SAC**
BEUTELTRÄGER UND VORRICHTUNG MIT SOLCH EINEM BEUTELTRÄGER
BAG CARRIER AND APPARATUS COMPRISING SUCH A BAG CARRIER

(30) Priorité: 23.01.2018 FR 1850534
(43) Date de publication de la demande: 02.12.2020
(73) Titulaire: SAFRAN ELECTRONICS & DEFENSE, 92100 Boulogne Billancourt (FR); Sarl MKM, 74600 Seynod (FR)
(72) Inventeur: GRENIER, Jordane, 92100 Boulogne-Billancourt (FR); MENETRIER, Marc, 92100 Boulogne-Billancourt (FR)
(74) Mandataire: Lavialle, Bruno François Stéphane
(86) Numéro de dépôt international: PCT/EP2019/051420
(87) Numéro de publication internationale: WO 2019/145268

(56) Documents cités:
- WO-A1-2015/119820
- FR-A1- 3 020 929
- US-A1- 2003 019 896
- US-A1- 2009 179 055
- US-A1- 2014 231 476

## Description

L'invention concerne un porte-sac comprenant une armature ouverte d'attache et un plateau sur lequel le sac est destiné à reposer.

L'invention concerne également un équipement (équipement textile comme une ceinture et/ou un équipement mécanique de type exosquelette) comprenant un tel porte-sac, l'équipement étant indépendant du sac destiné à reposer sur le porte-sac.

### ARRIERE PLAN TECHNOLOGIQUE DE L'INVENTION

Les sacs-à-dos modernes pour des activités de plein air comportent usuellement une ceinture ventrale qui permet de transférer une partie de la masse du sac-à-dos vers les hanches de l'utilisateur.

On limite ainsi les contraintes imposées au haut du corps de l'utilisateur qui ont tendance à fragiliser le dos de l'utilisateur.

Bien que très ergonomique, ce type de sac-à-dos n'est guère utilisable dans le domaine militaire. En effet, les soldats portent déjà des équipements textiles (gilet, ceinture ... pour le port de munitions par exemple) qui gênent ou empêchent la fermeture de la ceinture ventrale.

Ceci est problématique car les soldats portent souvent de lourdes charges, généralement supérieures à 15 kg et atteignant parfois les 50 ou 60 kg pour les situations les plus extrêmes.

Il est connu du document FR-A-3020929 décrit un porte-sac comprenant une armature d'attache ouverte et au moins un plateau, ledit plateau étant agencé sur l'armature de manière à pouvoir s'étendre depuis l'armature vers l'extérieur de l'armature dans une position d'extension permettant en service à un sac de reposer sur le plateau. Ce document ne permet pas de remédier aux inconvénients ci-dessus.

### OBJET DE L'INVENTION

Un but de l'invention est de proposer une solution permettant de mieux répartir le poids exercé par un sac sur un utilisateur, et ce même dans un contexte militaire.

### BREVE DESCRIPTION DE L'INVENTION

En vue de la réalisation de ce but, on propose un porte-sac comprenant une armature d'attache ouverte et au moins un plateau, ledit plateau étant agencé sur l'armature de manière à pouvoir s'étendre depuis l'armature vers l'extérieur de l'armature dans une position d'extension permettant en service à un sac de reposer sur le plateau. L'armature est conformée pour, en service, encercler au moins en partie chaque flanc de l'utilisateur afin d'équilibrer les contraintes entre le dos et les deux flancs de l'utilisateur.

De la sorte, il suffit de solidariser l'armature à, par exemple, une ceinture déjà portée par l'utilisateur pour équiper l'utilisateur d'un porte-sac.

En service le plateau en position d'extension permet alors à l'utilisateur de pouvoir faire venir reposer le sac sur le plateau, le porte-sac remplissant dès lors le rôle d'une ceinture ventrale.

L'invention propose ainsi une solution simple qui est en outre compatible avec les activités militaires notamment au vu du matériel déjà porté par un soldat. On peut ainsi lier le porte-sac à une ceinture déjà portée par un soldat.

De façon avantageuse, l'invention n'impose pas de fixation au sac. En cas d'urgence, il est ainsi possible d'enlever le sac rapidement.

En outre, le fait que l'armature encercle non seulement le dos de l'utilisateur mais également ses flancs permet d'éviter une concentration des efforts sur le dos de l'utilisateur et donc une meilleure répartition des efforts autour de l'utilisateur. Par ailleurs, par exemple dans un cadre militaire, d'autres équipements que le sac à dos, comme par exemple un gilet balistique, peuvent alors reposer sur l'armature ce qui soulage encore davantage l'utilisateur et permet en outre de contrebalancer la charge en arrière du porteur liée au sac à dos.

De préférence, au moins une extrémité de l'armature destinée à être agencée au niveau d'un des flancs de l'utilisateur présente une excroissance.

Ceci permet encore davantage d'assurer un repos d'autres équipements que le sac sur le porte-sac soulageant encore davantage l'utilisateur et contrebalançant les charges situées en partie dorsale.

Selon un mode de réalisation particulier, le plateau est mobile entre ladite position d'extension permettant en service à un sac de reposer sur le plateau et une position rabattue.

Le plateau s'avère ainsi repliable ce qui rend le porte-sac plus ergonomique. En particulier, un utilisateur peut conserver sans que cela ne soit gênant pour lui le porte-sac, même si aucun sac ne repose sur lui, en agençant le plateau en position rabattue.

Selon un mode de réalisation particulier, le plateau est monté mobile sur l'armature entre ladite position d'extension et ladite position rabattue.

Il s'avère ainsi très simple de replier le plateau en le déplaçant relativement à l'armature.

Optionnellement, le plateau est monté mobile en rotation entre ladite position d'extension et ladite position rabattue.

Optionnellement, le porte-sac comprend un ressort tendant à maintenir le plateau dans sa position rabattue.

Optionnellement, le porte-sac comprend au moins un taquet empêchant le plateau de basculer vers l'intérieur de l'armature.

Optionnellement, le plateau est nervuré de sorte à assurer une adhérence optimale du sac à dos sur celui-ci.

Optionnellement, le plateau est monté mobile sur l'armature par l'intermédiaire d'un chariot du porte-sac.

Optionnellement, l'armature est composée d'au moins deux parties.

Optionnellement, chaque partie d'armature est montée coulissante dans un chariot portant le plateau.

Optionnellement, le plateau est déporté de l'armature vers l'extérieur de l'armature.

L'invention concerne également un équipement comprenant un tel porte-sac, l'équipement étant indépendant du sac destiné à reposer sur le porte-sac.

De la sorte, on n'impose pas de fixation au sac. En cas d'urgence, il est ainsi possible d'enlever le sac rapidement.

L'équipement (ceinture, exosquelette ...) peut être dédié à l'agencement du porte-sac.

En variante, l'équipement (ceinture, exosquelette ...) est déjà porté par l'utilisateur et on vient y accrocher le porte-sac.

Dans un contexte militaire, on peut ainsi lier le porte-sac à une ceinture, autrement appelée ceinturon, déjà portée par l'utilisateur. Typiquement, on vient agencer le porte-sac de manière que l'armature se retrouve entre le bandeau interne pare-balles de la ceinture et le bandeau externe porte munitions et accessoires de la ceinture.

D'autres caractéristiques et avantages de l'invention ressortiront à la lecture de la description qui suit de modes de réalisation particuliers non limitatifs de l'invention.

### BREVE DESCRIPTION DES DESSINS

L'invention sera mieux comprise à la lumière de la description qui suit en référence aux figures annexées ci-jointe parmi lesquelles :
la figure 1 est une vue en trois dimensions d'un porte-sac selon un premier mode de réalisation de l'invention,
la figure 2 est une vue en trois dimensions d'une partie du porte-sac illustré à la figure 1, le plateau étant dans sa position rabattue,
la figure 3 est une vue similaire à celle de la figure 2, le chariot étant toutefois dans une autre position que celle de la figure 2,
la figure 4 est une vue en trois dimensions du chariot du porte-sac illustré à la figure 1,
la figure 5 est une vue en trois dimensions d'un porte-sac selon un deuxième mode de réalisation de l'invention,
la figure 6 est une vue en trois dimensions d'un porte-sac selon un troisième mode de réalisation de l'invention,
la figure 7 est une vue en trois dimensions d'un porte-sac selon un quatrième mode de réalisation de l'invention,
la figure 8 est une vue en trois dimensions du porte-sac illustré à la figure 7 selon une autre orientation.

### DESCRIPTION DETAILLEE DE MODES DE REALISATION PARTICULIERS DE L'INVENTION

En référence à la figure 1, selon un premier mode de réalisation de l'invention, le porte-sac, généralement désigné en 1, comprend une armature 2 ouverte d'attache du porte-sac 1 à un équipement (non représenté ici) destiné à être porté par un utilisateur. Ledit équipement est soit développé spécifiquement pour porter le porte-sac 1 (équipement textile comme une ceinture et/ou un équipement mécanique de type exosquelette) soit déjà existant (équipement textile comme une ceinture et/ou équipement mécanique de type exosquelette). Préférentiellement, l'équipement est porté au moins en partie par la partie basse du tronc de l'utilisateur permettant une reprise des efforts par la partie basse du tronc afin de soulager le haut du corps de l'utilisateur.

L'armature 2 est conformée pour épouser la forme du bas du dos de l'utilisateur.

L'armature 2 est conformée de manière à ce que les contraintes exercées par un sac reposant sur le porte-sac 1 ne soient pas concentrées sur le milieu du dos de l'utilisateur.

Dès lors, l'armature 2 est conformée de manière à équilibrer les contraintes entre le dos et les deux flancs de l'utilisateur.

A cet effet, l'armature 2 est ici conformée sensiblement en U. Typiquement, l'armature 2 est formée d'une portion centrale rectiligne ou légèrement courbe, portion centrale prolongée de manière symétrique par deux tronçons courbes, la portion centrale étant destinée à suivre le dos de l'utilisateur et les deux tronçons courbes les flancs de l'utilisateur.

Afin de ne pas gêner le déplacement des bras lors de la marche, l'armature 2 est ainsi ici conformée de manière à ne pas entourer complètement l'utilisateur. Typiquement, l'armature 2 est conformée de manière à s'étendre sensiblement à 180 degrés autour de l'utilisateur.

De préférence, l'armature 2 comporte ici au moins deux parties distinctes. Selon un mode de réalisation particulier, l'armature se compose de deux parties distinctes 3a, 3b.

Ceci permet à l'utilisateur d'adapter l'armature 2 à sa morphologie rendant le porte-sac plus ergonomique. Par exemple un utilisateur de plus forte morphologie peut monter l'armature 2 de manière à ce que les deux parties 3a, 3b ne se touchent pas. La forme décrite ci-dessus de l'armature 2 correspond donc au cas où les deux parties 3a, 3b se touchent.

De façon avantageuse, la séparation de l'armature 2 en deux parties 3a, 3b facilite en service le déplacement de l'utilisateur, à chaque hanche étant associé une seule partie.

Par ailleurs, on assure ainsi que les contraintes exercées par un sac reposant sur le porte-sac 1 soient davantage concentrées sur les flancs de l'utilisateur ce qui au final, entre les deux parties, permet d'équilibrer davantage les contraintes subies par l'utilisateur sous l'effet du sac.

En outre, ceci permet de s'adapter à la taille du sac.

Les deux parties 3a, 3b sont par exemple obtenues par moulage.

Les deux parties 3a, 3b sont ici en matière plastique.

De préférence chaque partie 3a, 3b comporte un rebord 4a, 4b continu sensiblement en arc de cercle et à partir duquel s'étende au moins une patte de solidarisation à l'équipement. Le (s) patte (s) de solidarisation d'une même partie définisse(nt) (conjointement) :
- un tronçon proximal, rectiligne ou courbe, destiné à être au contact de l'autre partie si les deux parties 3a, 3b se touchent, et
- un tronçon distal prolongeant le tronçon proximal, le tronçon distal étant courbe.

Les pattes sont de préférences incurvées afin de suivre la courbure du dos de l'utilisateur. Ceci permet en outre de simplifier l'attache du porte-sac 1 à l'utilisateur.

Comme indiqué ci-dessus, le porte-sac 1 est relié à l'utilisateur en étant solidarisé à l'équipement au niveau de ses pattes.

De manière particulière, chaque patte comporte des orifices (par exemple s'étendant verticalement et/ou horizontalement) pour le passage d'une ou de sangle(s) permettant de solidariser chaque partie 3a, 3b à l'équipement. En remplacement ou en complément, lesdits orifices permettent de limiter la masse du porte-sac 1.

Le nombre de pattes et leurs formes ainsi que le nombre d'orifices et leurs formes sont donc fonction de l'équipement destiné à porter le porte-sac.

L'espacement entre les pattes correspond par exemple à la largeur d'une bande de tissu d'un équipement textile militaire.

Selon un mode de réalisation particulier, chaque partie 3a, 3b comporte une première patte 5a, 5b formant le tronçon proximal de la partie considérée, ainsi que deux autres pattes 6a, 7a et 6b, 7b formant conjointement le tronçon distal de la partie considérée, les différentes pattes étant séparées les unes des autres. La patte 7a, 7b la plus à l'extérieur du porte-sac comprend un orifice central 8a, 8b, la patte intermédiaire 6a, 6b des orifices s'étendant verticalement 9a, 9b (une partie seulement étant référencée ici) et en portion inférieure des orifices s'étendant horizontalement 10a, 10b (une partie seulement étant référencée ici) et la patte centrale 5a, 5b des orifices s'étendant verticalement uniquement (non visibles ici).

On peut ainsi solidariser le porte-sac 1 à un équipement textile militaire comme une ceinture.

De la sorte, le porte-sac 1 n'est pas lié au sac destiné à reposer sur lui ce qui permet à l'utilisateur de pouvoir retirer le sac bien plus facilement.

De façon avantageuse, en étant ainsi lié à la ceinture, le porte-sac 1 participe au portage d'un autre équipement textile que porte l'utilisateur comme un gilet, un gilet de protection balistique (GPB), un gilet électronique (GE) ou encore une structure modulaire balistique (SMB)......

Ceci est particulièrement avantageux dans un cadre militaire où l'équipement textile de type gilet est relativement lourd. En effet, le gilet va naturellement venir reposer sur le rebord 4a, 4b de l'armature 2 ce qui va permettre de transférer une partie de la masse du gilet des épaules vers les hanches de l'utilisateur.

On limite ainsi encore davantage les contraintes imposées au haut du corps de l'utilisateur.

Typiquement, dans un contexte militaire, on vient agencer le porte-sac 1 de manière que l'armature 2 se retrouve entre le bandeau interne pare-balles de la ceinture et le bandeau externe de la ceinture.

De façon avantageuse, le porte-sac 1 permet également de rééquilibrer les contraintes subies par l'utilisateur entre le gilet et le sac portés, le sac ayant naturellement tendance à tirer vers l'arrière et le gilet vers l'avant du tronc de l'utilisateur du fait de la présence de divers éléments dans le gilet (munitions, éléments électroniques ...). En particulier, le porte-sac 1 permet d'accentuer les efforts au niveau des hanches de l'utilisateur.

De préférence, le porte-sac est conformé de manière à ce que la résultante des efforts exercés par le sac et le gilet soit légèrement en arrière des crêtes iliaques de l'utilisateur.

Optionnellement le rebord 4a, 4b est également conformé pour être moins important aux niveaux des extrémités distales desdits rebords 4a, 4b qu'au niveau des extrémités proximales desdits rebords 4a, 4b toujours dans une optique de ne pas gêner outre mesure la marche de l'utilisateur.

Le porte-sac 1 comporte par ailleurs au moins un plateau. De préférence, chaque partie 3a, 3b de l'armature 2 comporte son propre plateau 11a, 11b. Le porte-sac 1 comporte donc ici deux plateaux distincts 11a, 11b.

Les deux plateaux 11a, 11b sont par exemple obtenus par moulage. Les deux plateaux 11a, 11b sont ici en matière plastique.

De façon préférée, les deux plateaux 11a, 11b sont montés sur l'armature 2 par l'intermédiaire de chariots 12a, 12b autorisant le coulissement des deux plateaux 11a, 11b relativement à l'armature 2 (un des chariots étant davantage visible à la figure 4). Lesdits chariots sont ici agencés de sorte à autoriser un coulissement des deux chariots selon un mouvement circonférentiel (soit autour de l'utilisateur selon sensiblement un axe tête-pieds de l'utilisateur, lorsque le porte-sac est porté par l'utilisateur).

Le porte-sac 1 s'avère ainsi encore davantage ergonomique. En outre, ceci permet de s'adapter à la taille du sac.

Typiquement, chaque partie 3a, 3b comporte son propre chariot 12a, 12b sur lequel est monté son propre plateau 11a, 11b. Pour chaque partie 3a, 3b, le chariot est monté coulissant sur son tronçon proximal et non sur toute la longueur de ladite partie. A cet effet, et comme plus visible aux figures 3 et 4, la patte centrale 5a, 5b de chaque partie 3a, 3b comporte des rails 18, 19 en extrémité haute et basse pour autoriser le coulissement du chariot 12a, 12b entre lesdits rails.

Les deux chariots 12a, 12b sont par exemple obtenus par moulage. Les deux chariots 12a, 12b sont ici en matière plastique.

Comme visible à la figure 4, chaque chariot 12a, 12b comporte des doigts d'encliquetage 16, 17, respectivement agencés en partie haute et en partie basse du chariot, pour coopérer avec des rainures 20 (dont une partie seulement est référencée ici) correspondantes ménagées dans les rails 18, 19 de la patte centrale 5a, 5b considérée. Ceci permet de solidariser temporairement en position le chariot 12a, 12b vis-à-vis de la partie 3a, 3b considérée lorsque les doigts d'encliquetage 16, 17 sont engagés dans une paire de rainures 20 de ladite patte centrale 5a, 5b. On évite ainsi en outre que les chariots 12a, 12b ne puissent sortir des rails.

De préférence également, chaque plateau 3a, 3b est monté mobile sur l'armature 2 entre une position rabattue dans laquelle les plateaux 3a, 3b s'étendent le long de l'armature 2 et une position d'extension permettant en service à un sac de reposer sur les plateaux 3a, 3b.

Chaque plateau 3a, 3b est ici monté pivotant sur le chariot 12a, 12b associé entre sa position rabattue et sa position d'extension autour d'un axe de pivotement. De façon préférée, chaque plateau 3a, 3b est monté pivotant sur le chariot 12a, 12b associé de sorte que :
- dans sa position rabattue (tel qu'illustrée à la figure 2), le plateau 3a, 3b s'étende le long de l'armature 2, et
- dans sa position d'extension (tel qu'illustrée à la figure 1), le plateau 3a, 3b s'étende sensiblement transversalement ou perpendiculairement à l'armature 2.

De façon particulière, le plateau 3a, 3b est monté pivotant sur le chariot 12a, 12b associé de sorte que :
- dans sa position rabattue, le plateau 3a, 3b s'étende sensiblement à la verticale et vers le haut, et
- dans sa position d'extension, le plateau 3a, 3b s'étende sensiblement à l'horizontale.

Ainsi, dans sa position rabattue, le plateau 3a, 3b s'étend le long du dos de l'utilisateur et en direction de la tête de l'utilisateur, et dans sa position d'extension le plateau 3a, 3b s'étend sensiblement à la perpendiculaire de l'utilisateur.

De préférence, le porte-sac 1 comporte un ressort 15 associé à chaque plateau 3a, 3b.

Chaque ressort 15 est agencé de manière à maintenir le plateau associé dans sa position rabattue afin que les plateaux 3a, 3b ne gênent pas l'utilisateur si celui-ci ne porte aucun sac. Si l'utilisateur souhaite utiliser le porte-sac, il abaisse les deux plateaux 3a, 3b qui sous le poids du sac demeurent en position d'extension tant que le sac n'est pas retiré.

Les ressorts 15 sont par exemple en matière métallique comme les axes de pivotement des plateaux 3a, 3b, les ressorts étant ici agencés au niveau desdits axes de pivotement.

Chaque plateau 3a, 3b se présente ici sous la forme d'une plaque. Ladite plaque est par exemple conformée de sorte que le côté latéral opposé à celui destiné à faire face à l'autre plateau s'élargit à mesure que l'on s'éloigne de l'armature 2.

De préférence, des orifices 13 (dont une partie seulement est référencée ici) sont ménagés dans chaque plateau 3a, 3b.

Ceci permet d'alléger la masse du porte-sac 1. En outre ceci évite la rétention d'eau entre le sac et le porte-sac 1.

Lesdits orifices 13 sont par exemple de forme oblongue et s'étendent ici rectilignement vers l'extérieur du porte-sac 1.

Le porte-sac 1 ainsi décrit s'avère simple de construction tout en étant ergonomique.

On note qu'un faible nombre de pièces constituent le porte-sac 1. On peut facilement réaliser le porte-sac 1 à grande échelle pour un coût peu important.

En référence à la figure 5 un deuxième mode de réalisation va être à présent décrit. A la différence du premier mode de réalisation, les plateaux 103a, 103b sont immobiles vis-à-vis de l'armature.

Le porte-sac 101 comprend une armature 102 ouverte d'attache du porte-sac 101 à un équipement destiné à être porté par un utilisateur. Ledit équipement est soit développé spécifiquement pour porter le porte-sac 101 (équipement textile comme une ceinture et/ou un équipement mécanique de type exosquelette) soit déjà existant (équipement textile comme une ceinture et/ou équipement mécanique de type exosquelette). Préférentiellement, l'équipement est porté au moins en partie par la partie basse du tronc de l'utilisateur permettant une reprise des efforts par la partie basse du tronc afin de soulager le haut du corps de l'utilisateur.

L'armature 102 est conformée pour épouser la forme du bas du dos de l'utilisateur.

L'armature 102 est conformée de manière que les contraintes exercées par un sac reposant sur le porte-sac 101 ne soient pas concentrées sur le milieu du dos de l'utilisateur.

Dès lors, l'armature 102 est conformée de manière à équilibrer les contraintes entre le dos et les deux flancs de l'utilisateur.

A cet effet, l'armature 102 est ici conformée sensiblement en U. Typiquement, l'armature 102 est formée d'une portion centrale rectiligne ou légèrement courbe, portion centrale prolongée de manière symétrique par deux tronçons courbes, la portion centrale étant destinée à suivre le dos de l'utilisateur et les deux tronçons courbes les flancs de l'utilisateur.

Afin de ne pas gêner le déplacement des bras lors de la marche, l'armature 102 est ainsi ici conformée de manière à ne pas entourer complètement l'utilisateur. Typiquement, l'armature 102 est conformée de manière à s'étendre sensiblement à 180 degrés autour de l'utilisateur.

De préférence, l'armature 102 comporte ici au moins deux parties distinctes. Selon un mode de réalisation particulier, l'armature 102 se compose de deux parties distinctes.

Ceci permet à l'utilisateur d'adapter l'armature 102 à sa morphologie rendant le porte-sac 101 plus ergonomique. Par exemple un utilisateur de plus forte morphologie peut monter l'armature 102 de manière à ce que les deux parties ne se touchent pas. La forme décrite ci-dessus de l'armature 102 correspond donc au cas où les deux parties se touchent.

De façon avantageuse, la séparation de l'armature 102 en deux parties facilite en service le déplacement de l'utilisateur, à chaque hanche étant associé une seule partie.

Par ailleurs, on assure ainsi que les contraintes exercées par un sac reposant sur le porte-sac 1 soient davantage concentrées sur les flancs de l'utilisateur ce qui au final, entre les deux parties, permet d'équilibrer davantage les contraintes subies par l'utilisateur sous l'effet du sac. En outre, ceci permet de s'adapter à la taille du sac.

Les deux parties de l'armature 102 sont par exemple obtenues par moulage.

Les deux parties de l'armature 102 sont ici en matière plastique.

De préférence chaque partie comporte un rebord continu et à partir duquel s'étende au moins une patte 114 de solidarisation à l'équipement. Le(s) patte(s) d'une même partie définisse(nt) (conjointement) :
- un tronçon proximal, rectiligne ou courbe, destiné à être au contact de l'autre partie si les deux parties se touchent, et
- un tronçon distal prolongeant le tronçon proximal, le tronçon distal étant courbe.

Les pattes 114 sont de préférences incurvées afin de suivre la courbure du dos de l'utilisateur. Ceci permet en outre de simplifier l'attache du porte-sac 101 à l'utilisateur.

Comme indiqué ci-dessus, le porte-sac 101 est relié à l'utilisateur en étant solidarisé à l'équipement au niveau de ses pattes 114.

De manière particulière, chaque patte 114 comporte des orifices (par exemple s'étendant verticalement et/ou horizontalement) pour le passage d'une ou de sangle(s) permettant de solidariser chaque partie à l'équipement. En remplacement ou en complément, lesdits orifices permettent de limiter la masse du porte-sac.

Le nombre de pattes 114 et leurs formes ainsi que le nombre d'orifices et leurs formes est donc fonction de l'équipement destiné à porter le porte-sac 101. L'espacement entre les pattes 114 correspond par exemple à la largeur d'une bande de tissu d'un équipement militaire.

Selon un mode de réalisation particulier, chaque partie comporte cinq pattes 114, les différentes pattes 114 étant séparées les uns des autres. Toutes les pattes 114 comportent par ailleurs des orifices s'étendant verticalement.

On peut ainsi solidariser un porte-sac 101 à un équipement textile militaire.

De la sorte, le porte-sac 101 n'est pas lié au sac destiné à reposer sur lui ce qui permet à l'utilisateur de pouvoir retirer le sac bien plus facilement.

De façon avantageuse, en étant ainsi lié à la ceinture, le porte-sac 101 participe au portage d'un autre élément textile que porte l'utilisateur comme un gilet, un gilet de protection balistique (GPB), un gilet électronique (GE) ou encore une structure modulaire balistique (SMB)......

Ceci est particulièrement avantageux dans un cadre militaire où l'équipement textile de type gilet est relativement lourd.

En effet, le gilet va naturellement venir reposer sur le rebord de l'armature 102 ce qui va permettre de transférer une partie de la masse du gilet des épaules vers les hanches de l'utilisateur.

On limite ainsi encore davantage les contraintes imposées au haut du corps de l'utilisateur qui ont tendance à fragiliser le dos de l'utilisateur.

Typiquement, dans un contexte militaire, on vient agencer le porte-sac 101 de manière que l'armature 102 se retrouve entre le bandeau interne pare-balles de la ceinture et le bandeau externe de la ceinture.

De façon avantageuse, le porte-sac 101 permet également de rééquilibrer les contraintes subies par l'utilisateur entre le gilet et le sac portés, le sac ayant naturellement tendance à tirer vers l'arrière et le gilet vers l'avant du tronc de l'utilisateur du fait de la présence de divers éléments dans le gilet (munitions, éléments électroniques ...). En particulier, le porte-sac 1 permet d'accentuer les efforts au niveau des hanches de l'utilisateur.

De préférence, le porte-sac 101 est conformé de manière à ce que la résultante des efforts exercés par le sac et le gilet soit légèrement en arrière des crêtes iliaques de l'utilisateur.

Le porte-sac 101 comporte par ailleurs au moins un plateau 103a, 103b. De préférence, chaque partie de l'armature comporte son propre plateau 103a, 103b. Le porte-sac 101 comporte donc ici deux plateaux 103a, 103b distincts.

Selon le deuxième mode de réalisation, les plateaux 103a, 103b sont fixes avec l'armature 102.

Dans le cas présent, c'est directement le rebord de chaque partie de l'armature 102 qui forme le plateau de la partie considérée. Pour chaque partie, le plateau 103a, 103b et les pattes 114 sont donc d'une seule pièce.

On fabrique donc ici d'un même coup le plateau 103a, 103b et les pattes 114 de la partie considérée.

Les deux parties sont de préférence conformée de sorte que les plateaux 103a, 103b s'étendent sensiblement perpendiculairement ou transversalement à l'armature 102 définissant ainsi une position d'extension dans laquelle un sac peut venir reposer sur les plateaux 103a, 103b. De façon particulière, les deux parties sont conformées de manière que les plateaux 103a, 103b s'étendent sensiblement à l'horizontale dans ladite position d'extension.

Les rebords formant les plateaux 103a, 103b sont chacun conformés en virgule s'élargissant à mesure que l'on se rapproche du centre de l'armature 102.

Ainsi les rebords sont également conformés pour être moins importants aux niveaux des extrémités distales desdits rebords qu'au niveau des extrémités proximales desdits rebords toujours dans une optique de ne pas gêner la marche de l'utilisateur.

De façon particulière, le rebord présente des évidements sous forme d'orifices (ouverts et/ou fermés).

Ceci permet d'alléger la masse du porte-sac 101. En outre ceci évite la rétention d'eau entre le sac et le porte-sac 101.

Le porte-sac 101 ainsi décrit s'avère très simple de construction tout en étant ergonomique. En effet, le porte-sac 101 ne comporte alors que deux pièces : les deux parties formant à la fois l'armature 102 et les plateaux 103a, 103b.

On note qu'un faible nombre de pièces constituent le porte-sac 101. On peut facilement réaliser le porte-sac 101 à grande échelle pour un coût peu important.

Comme indiqué ci-dessus la forme et le nombre de pattes 114 dépendent de l'équipement auquel on souhaite attacher le porte-sac 101.

La figure 6 illustre ainsi un troisième mode de réalisation dans lequel le porte-sac 201 présente encore une forme différente de celles des deux premiers modes de réalisation décrits.

Dans ce troisième mode de réalisation, chaque partie comporte quatre pattes 214. Toutes les pattes 214 comportent par ailleurs des orifices s'étendant verticalement et l'une des pattes d'extrémité comporte en outre des orifices circulaires.

En référence aux figures 7 et 8, un quatrième mode de réalisation de l'invention va être à présent décrit.

Le porte-sac, généralement désigné en 301, comprend une armature 302 ouverte d'attache du porte-sac 301 à un équipement (non représenté ici) destiné à être porté par un utilisateur. Ledit équipement est soit développé spécifiquement pour porter le porte-sac 1 (équipement textile comme une ceinture et/ou un équipement mécanique de type exosquelette) soit déjà existant (équipement textile comme une ceinture et/ou équipement mécanique de type exosquelette). Préférentiellement, l'équipement est porté au moins en partie par la partie basse du tronc de l'utilisateur permettant une reprise des efforts par la partie basse du tronc afin de soulager le haut du corps de l'utilisateur.

L'armature 302 est conformée pour épouser la forme du bas du dos de l'utilisateur.

L'armature 302 est conformée de manière à ce que les contraintes exercées par un sac reposant sur le porte-sac 301 ne soient pas concentrées sur le milieu du dos de l'utilisateur.

Dès lors, l'armature 302 est conformée de manière à équilibrer les contraintes entre le dos et les deux flancs de l'utilisateur.

A cet effet, l'armature 302 est ici conformée sensiblement en U. Typiquement, l'armature 302 est formée d'une portion centrale rectiligne ou légèrement courbe, portion centrale prolongée de manière symétrique par deux tronçons courbes, la portion centrale étant destinée à suivre le dos de l'utilisateur et les deux tronçons courbes les flancs de l'utilisateur.

Afin de ne pas gêner le déplacement des bras lors de la marche, l'armature 302 est ainsi ici conformée de manière à ne pas entourer complètement l'utilisateur. Typiquement, l'armature 302 est conformée de manière à s'étendre sensiblement à 180 degrés autour de l'utilisateur.

L'armature 302 comporte au moins deux parties distinctes. Selon un mode de réalisation particulier, l'armature 302 se compose de deux parties distinctes 303a, 303b.

Les deux parties 303a, 303b sont par exemple obtenues par moulage.

Les deux parties 303a, 303b sont ici en matière plastique.

De préférence chaque partie 303a, 303b comporte un rebord 304a, 304b continu sensiblement en arc de cercle et à partir duquel s'étende au moins une patte de solidarisation à l'équipement.

Le(s) patte(s) de solidarisation d'une même partie définisse(nt) (conjointement) :
- un tronçon proximal, rectiligne ou courbe, destiné à être agencé sensiblement au niveau du dos de l'utilisateur et
- un tronçon distal courbe destiné à être agencé sensiblement au niveau d'un des flancs de l'utilisateur.

Les pattes sont de préférences incurvées afin de suivre la courbure du bassin de l'utilisateur. Ceci permet en outre de simplifier l'attache du porte-sac 301 à l'utilisateur.

Comme indiqué ci-dessus, le porte-sac 301 est relié à l'utilisateur en étant solidarisé à l'équipement au niveau de ses pattes.

De manière particulière, chaque patte comporte des orifices (par exemple s'étendant verticalement et/ou horizontalement) pour le passage d'une ou de sangle(s) permettant de solidariser chaque partie 303a, 303b à l'équipement. En remplacement ou en complément, lesdits orifices permettent de limiter la masse du porte-sac 301.

Le nombre de pattes et leurs formes ainsi que le nombre d'orifices et leurs formes est donc fonction de l'équipement destiné à porter le porte-sac.

L'espacement entre les pattes correspond par exemple à la largeur d'une bande de tissu d'un équipement textile militaire.

Selon un mode de réalisation particulier, chaque partie 303a, 303b comporte une première patte 305a, 305b formant le tronçon proximal de la partie considérée, ainsi qu'une autre patte 306a, 306b formant le tronçon distal de la partie considérée, les différentes pattes étant séparées les unes des autres. La patte 306a, 306b la plus à l'extérieur du porte-sac comprend des orifices s'étendant verticalement 309a, 309b (une partie seulement étant référencée ici) entre deux orifices s'étendant horizontalement 310a, 310b et la patte centrale 305a, 305b des orifices s'étendant verticalement 309a, 309b (une partie seulement étant référencée ici) entre deux orifices s'étendant horizontalement 310a, 310b.

On peut ainsi solidariser le porte-sac 301 à un équipement textile militaire comme une ceinture.

De la sorte, le porte-sac 301 n'est pas lié au sac destiné à reposer sur lui ce qui permet à l'utilisateur de voir retirer le sac bien plus facilement.

De façon avantageuse, en étant ainsi lié à la ceinture, le porte-sac 301 participe au portage d'un autre élément textile que porte l'utilisateur comme un gilet, un gilet de protection balistique (GPB), un gilet électronique (GE) ou encore une structure modulaire balistique (SMB)......

Ceci est particulièrement avantageux dans un cadre militaire où l'équipement textile de type gilet est relativement lourd.

En effet, le gilet va naturellement venir reposer sur le rebord 304a, 304b de l'armature 302 ce qui va permettre de transférer une partie de la masse du gilet des épaules vers les hanches de l'utilisateur.

On limite ainsi encore davantage les contraintes imposées au haut du corps de l'utilisateur et on contrebalance l'effort du sac à dos sur le plateau situé en arrière du corps, de sorte que l'ensemble est stable sur l'utilisateur et confortable.

Typiquement, dans un contexte militaire, on vient agencer le porte-sac 301 de manière que l'armature 302 se retrouve entre le bandeau interne pare-balles de la ceinture et le bandeau externe de la ceinture. Par exemple on vient glisser les pattes de solidarisation entre les deux bandeaux pour agencer correctement le porte-sac 301.

De façon avantageuse, le porte-sac 301 permet également de rééquilibrer les contraintes subies par l'utilisateur entre le gilet et le sac portés, le sac ayant naturellement tendance à tirer vers l'arrière et le gilet vers l'avant du tronc de l'utilisateur du fait de la présence de divers éléments dans le gilet (munitions, éléments électroniques ...). En particulier, le porte-sac 301 permet d'accentuer les efforts au niveau des hanches de l'utilisateur.

De préférence, le porte-sac 301 est conformé de manière à ce que la résultante des efforts exercés par le sac et le gilet soit légèrement en arrière des crêtes iliaques de l'utilisateur.

De préférence, les rebords 304a, 304b de l'armature 302 s'élargissent chacun au niveau de leur extrémité distale (soit leur extrémité la plus éloignée du centre de l'armature). Cet élargissement forme de chaque côté de l'armature une excroissance 307a, 307b.

Ceci permet encore davantage d'améliorer le portage de l'équipement supplémentaire, comme le gilet, par le porte-sac 301.

Chaque excroissance 307a, 307b est ainsi plane. Chaque excroissance 307a, 307b a ici globalement une forme elliptique.

Le porte-sac 301 comporte par ailleurs au moins un plateau. Le porte-sac 301 comporte ici un unique plateau 311.

Le plateau 311 est par exemple obtenu par moulage. Le plateau 311 est ici en matière plastique.

De façon préférée, le plateau 311 est monté sur l'armature 302 par l'intermédiaire d'un chariot 312.

Chaque partie 303a, 303b de l'armature 302 est de façon particulière montée coulissante dans le chariot 312. Le chariot 312 est ici agencé de sorte à autoriser un coulissement des deux parties 303a, 303b selon un mouvement circonférentiel (soit autour de l'utilisateur selon sensiblement un axe tête-pieds de l'utilisateur, lorsque le porte-sac est porté par l'utilisateur).

Ceci permet à l'utilisateur d'adapter l'armature 302 à sa morphologie rendant le porte-sac plus ergonomique. Par exemple un utilisateur peut monter l'armature 302 de manière à ce que les deux parties 303a, 303b ne se touchent pas ou au contraire que les deux parties 303a, 303b se touchent. Dans tous les cas, les deux parties 303a, 303b restent solidaires entre elles par l'intermédiaire du chariot 312 bien qu'elles puissent coulisser l'une par rapport à l'autre et par rapport au chariot 312.

Dans un contexte militaire où le porte-sac 301 est monté dans la ceinture déjà en place de l'opérateur, le coulissement des deux parties 303a, 303b vis-à-vis du chariot 312 permet à l'opérateur d'adapter le porte-sac 301 a la taille de sa ceinture et notamment à l'une des trois tailles (T1 à T3) disponibles de ceinture chez certains manufacturiers militaires. Un même porte-sac 301 peut ainsi être utilisé par différents opérateurs de morphologies différentes tout en conservant des effets ergonomiques bénéfiques similaires entre les personnes de gabarits et morphologies variables

Par ailleurs, on assure ainsi que les contraintes exercées par un sac reposant sur le porte-sac 301 soient davantage concentrées sur les flancs de l'utilisateur ce qui au final, entre les deux parties, permet d'équilibrer davantage les contraintes subies par l'utilisateur sous l'effet du sac.

Chaque partie 303a, 303b est ainsi montée coulissante sur le chariot 312 de manière indépendante.

A cet effet, le chariot 312 comporte un premier rail 317 en extrémité haute et un deuxième rail 318 en extrémité basse pour autoriser le coulissement de chaque partie 303a, 303b relativement au chariot 312 dans lesdits rails 317, 318. Typiquement, ce sont les rebords 304a, 304b qui coulissent dans le rail supérieur 317 et des languettes solidaires de chaque partie 303a, 303b qui coulissent dans le rail inférieur 318.

Le chariot 312 est par exemple obtenu par moulage. Le chariot 312 est ici en matière plastique.

Par ailleurs, le chariot 312 comporte deux goulottes 319a, 319b en extrémités basse recevant à coulissement un pion 320a, 320b lié respectivement à l'une des languettes solidaires de chaque partie 303a, 303b. Chaque goulotte 319a, 319b étant fermée à ses deux extrémités, les dispositifs goulottes/pions précités permettent de limiter le coulissement de chaque partie 303a, 303b vis-à-vis du chariot 312 et éviter notamment que l'une ou les deux parties 303a, 303b ne sortent du chariot 312.

De la sorte, bien qu'ici les deux parties 303a, 303b soient indépendantes, elles demeurent liées entre elles par l'intermédiaire du chariot 312. Dans ce quatrième mode de réalisation, le porte-sac 301 forme donc un ensemble unitaire. Toutefois, en agissant sur ces pions 320a -320b, la structure peut être désolidarisée en trois pièces distinctes de sorte que l'équipement soit plus facile à emporter et moins volumineux dans le cas où l'utilisateur choisi de ne pas l'utiliser.

De préférence également, le plateau 303 est monté mobile sur l'armature 302 entre une position rabattue dans laquelle le plateau 303 s'étend le long de l'armature 302 et une position d'extension permettant en service à un sac de reposer sur le plateau 303.

Le plateau 303 est ici monté pivotant sur le chariot 312 associé entre sa position rabattue et sa position d'extension autour d'un axe de pivotement Z.

De préférence, alors que dans les autres modes de réalisation cet axe de pivotement était sensiblement au niveau du droit verticalement de la structure du charriot, dans le quatrième mode de réalisation, le plateau 303 est monté pivotant sur le chariot de sorte que cet axe de pivotement Z soit décalé du rebord 304a, 304b vers l'extérieur de l'armature 302, autrement dit, le plateau présente, dans un plan sagittal c'est-à-dire lorsque l'opérateur se place de profil, une forme en « L ».

De cette manière, le plateau 303 se trouve déporté de l'armature 302 vers l'extérieur du porte-sac 301.

Ceci s'avère particulièrement intéressant dans un contexte militaire et lorsque le plateau est en position rabattue car le gilet balistique présente une grande épaisseur, en particulier avec la présence des plaques balistique. Cette forme en « L » permet alors au plateau d'aller dépasser l'épaisseur du gilet pour rester vertical contre celui-ci, là où un plateau droit dont le centre de rotation sur le chariot serait directement aligné à la vertical du plateau s'avèrerait incapable de dépasser l'épaisseur du gilet et resterait, en position rabattue, semi-ouvert.

De façon préférée, le plateau 303 est monté pivotant sur le chariot 312 associé de sorte que :
- dans sa position rabattue, le plateau 303 s'étende le long de l'armature 302, et
- dans sa position d'extension, le plateau 303 s'étende sensiblement transversalement ou perpendiculairement à l'armature 302.

De façon particulière, le plateau 303 est monté pivotant sur le chariot 312 associé de sorte que :
- dans sa position rabattue, le plateau 303 s'étende sensiblement à la verticale et vers le haut, et
- dans sa position d'extension, le plateau 303 s'étende sensiblement à l'horizontale.

Ainsi, dans sa position rabattue, le plateau 303 s'étend le long du dos de l'utilisateur et en direction de la tête de l'utilisateur, et dans sa position d'extension le plateau 303 s'étend sensiblement à la perpendiculaire de l'utilisateur.

Optionnellement, le porte-sac 301 comporte un ressort associé au plateau 303.

Le ressort est agencé de manière à maintenir le plateau 303 dans sa position rabattue afin que le plateau 303 ne gêne pas l'utilisateur si celui-ci ne porte aucun sac. Si l'utilisateur souhaite utiliser le porte-sac, il abaisse le plateau 303 qui sous le poids du sac demeure en position d'extension tant que le sac n'est pas retiré.

Le ressort est par exemple en matière métallique comme l'axe de pivotement du plateau 303, le ressort étant ici agencé au niveau dudit axe de pivotement.

De préférence, le porte-sac 301 comprend au moins un taquet empêchant le plateau 303 de basculer vers l'intérieur de l'armature 302 afin que le plateau 303 ne gêne pas l'utilisateur si celui-ci ne porte aucun sac.

Le plateau 303 se présente ici sous la forme d'une plaque.

De préférence, le plateau 303 est nervuré au moins sur sa face destinée à être en contact avec le sac.

Ceci permet d'améliorer l'adhérence du sac au plateau 303.

Le porte-sac 301 ainsi décrit s'avère simple de construction tout en étant ergonomique.

On note qu'un faible nombre de pièces constituent le porte-sac 301. On peut facilement réaliser le porte-sac 301 à grande échelle pour un coût peu important.

Bien entendu l'invention n'est pas limitée au mode de réalisation décrit et on pourra y apporter des variantes de réalisation sans sortir du cadre de l'invention tel que défini par les revendications.

Ainsi, le porte-sac pourra être employé aussi bien dans un contexte militaire que dans un contexte civil.

On note que le porte-sac a vocation à être utilisé lorsque l'opérateur est debout afin notamment de soulager l'opérateur du poids du sac.

Par ailleurs, bien qu'ici l'armature soit formée de deux parties, l'armature pourra être formée d'un nombre différent de parties. L'armature pourra également être formée d'une unique partie.

Bien que dans les trois premiers modes de réalisation, les parties soient totalement indépendantes entre elles, les parties pourront être fixées les unes ou autre de manière temporaire ou non comme c'est par exemple le cas dans le quatrième mode de réalisation. Le porte-sac pourra par exemple intégrer un verrou permettant une fixation temporaire de deux parties d'armatures entre elles.

De la même manière, bien qu'ici le porte-sac comporte deux plateaux dans les trois premiers modes de réalisation, le porte-sac pourra comporter un nombre différent de plateaux et par exemple ne comporter qu'un seul plateau comme dans le quatrième mode de réalisation.

Ainsi, de façon générale, on pourra conformer le porte-sac selon l'invention en combinant plusieurs des modes de réalisation décrits dans la présente demande. Par exemple, le plateau du quatrième mode de réalisation pourra comprendre des orifices comme dans le premier mode de réalisation. L'excroissance du quatrième mode de réalisation pourra être appliquée aux autres modes de réalisation.

Un plateau pourra être monté différemment dans le porte-sac que ce qui a été décrit. Par exemple, un plateau pourra être monté mobile entre ses deux positions directement sur l'armature (sans avoir besoin de pièces supplémentaires comme le chariot décrit) . Un plateau pourra être mobile entre ses deux positions par d'autres mouvements que ce qui a été indiqué comme par exemple un mouvement de translation.

Un autre nombre de ressorts et/ou un autre nombre d'axes que ce qui a été indiqué pourra être utilisé pour relier chaque plateau à l'armature.

Par ailleurs, un plateau pourra ne pas être monté mobile sur l'armature. Un plateau pourra ainsi être fixé de manière immobile à l'armature. Un plateau pourra alors être d'une seule pièce avec l'armature ou bien former une pièce indépendante rapportée sur l'armature pour y être rigidement fixée (par collage, par vissage ...)

Bien qu'ici un plateau soit formé d'une seule plaque, un plateau pourra être conformé autrement. Par exemple un plateau pourra comporter différents éléments s'emboîtant les uns dans les autres (typiquement selon un mouvement télescopique) afin que le plateau soit moins encombrant lorsqu'il n'est pas dans sa position d'extension. On pourra par exemple avoir un plateau dont un élément distal est fixé de manière immobile à l'armature (en variante en étant fixé de manière mobile à l'armature) et dont les autres éléments s'emboitent les uns dans les autres.

Dans le cas où un plateau est monté sur l'armature par l'intermédiaire d'un chariot, ledit chariot pourra être agencé autrement que ce qui a été indiqué. Par exemple, le chariot pourra être mobile selon une translation axiale (c'est-à-dire selon un mouvement haut/bas soit de préférence sensiblement vertical) et/ou une translation radiale (c'est-à-dire selon un mouvement contre l'utilisateur/éloigné de l'utilisateur soit de préférence selon un mouvement sensiblement horizontal) en remplacement ou en complément de la translation circonférentielle (c'est-à-dire autour du tronc de l'utilisateur) qui a été décrite ici.

De façon avantageuse, avec un chariot mobile au moins selon une translation axiale, le plateau pourra s'élever ou s'abaisser pour venir au contact du sac et ce sans avoir à changer la position de l'armature elle-même en interaction avec l'utilisateur. Ceci est particulièrement avantageux dans certains contextes notamment militaires où la longueur de la partie terminale du sac est invariable pour un même modèle de sac alors que bien entendu la hauteur du tronc change beaucoup d'une personne à une autre.

Comme déjà indiqué il est possible que le ou les chariots ne soient pas censés bouger vis-à-vis de l'utilisateur.

Bien qu'ici les différentes pièces décrites soient fabriquées par moulage, lesdites pièces pourront être fabriquées autrement par exemple par impression en trois dimensions.

On pourra attacher le porte-sac à l'équipement visé autrement que par des sangles comme par exemple à l'aide d'interfaces MOLLES bien connues du milieu militaire.

## Revendications

1. Porte-sac comprenant une armature (2 ; 102 ; 202 ; 302) d'attache ouverte et au moins un plateau (3a, 3b ; 103a, 103b ; 203a, 203b ; 303), ledit plateau étant agencé sur l'armature de manière à pouvoir s'étendre depuis l'armature vers l'extérieur de l'armature dans une position d'extension permettant en service à un sac de reposer sur le plateau, **caractérisé en ce que** l'armature est conformée pour, en service, encercler au moins en partie chaque flanc de l'utilisateur afin d'équilibrer les contraintes entre le dos et les deux flancs de l'utilisateur.

2. Porte-sac selon la revendication 1, dans lequel au moins une extrémité de l'armature (302) destinée à être agencée au niveau d'un des flancs de l'utilisateur présente une excroissance permettant en service de supporter des charges autres que le sac à dos et disposées sur le torse ou les flancs du tronc de l'utilisateur et équilibrant la structure vis-à-vis des charges placées en arrière dans le sac à dos.

3. Porte-sac selon la revendication 1 ou la revendication 2, dans lequel le plateau (3a, 3b ; 303) est mobile entre ladite position d'extension permettant en service à un sac de reposer sur le plateau et une position rabattue.

4. Porte-sac selon la revendication 3, dans lequel le plateau (3a, 3b ; 303) est monté mobile sur l'armature (2 ; 302) entre ladite position d'extension et ladite position rabattue.

5. Porte-sac selon la revendication 4, dans lequel le plateau (3a, 3b ; 303) est monté mobile en rotation entre ladite position d'extension et ladite position rabattue.

6. Porte-sac selon l'une des revendications 3 à 5, comprenant un ressort tendant à maintenir le plateau (3a, 3b ; 303) dans sa position rabattue.

7. Porte-sac selon l'une des revendications précédentes, dans lequel le porte-sac (301) comprend au moins un taquet empêchant le plateau (303) de basculer vers l'intérieur de l'armature.

8. Porte-sac selon l'une des revendications précédentes, dans lequel le plateau (303) est nervuré.

9. Porte-sac selon l'une des revendications précédentes, dans lequel le plateau (3a, 3b ; 303) est monté sur l'armature (2 ; 302) par l'intermédiaire d'un chariot (12a, 12b ; 312) du porte-sac.

10. Porte-sac selon l'une des revendications précédentes, dans lequel l'armature (2 ; 102 ; 202 ; 302) est composée d'au moins deux parties.

11. Porte-sac selon la revendication 10, dans lequel chaque partie d'armature est montée coulissante dans un chariot (312) portant le plateau (303).

12. Porte-sac selon l'une des revendications précédentes, dans lequel le plateau (303) est déporté de l'armature (302) vers l'extérieur de l'armature.

13. Equipement comprenant un porte-sac selon l'une des revendications précédentes, l'équipement étant indépendant du sac destiné à reposer sur le porte-sac.

## Patentansprüche

1. Beutelträger, umfassend ein offenes Befestigungsgestell (2; 102; 202; 302) und mindestens eine Platte (3a, 3b 103a, 103b; 203a, 203b; 303), wobei die genannte Platte so auf dem Gestell angeordnet ist, dass sie sich von dem Gestell nach außerhalb des Gestells in eine ausgefahrene Position erstrecken kann, die es im Gebrauch einem Beutel ermöglicht, auf der Platte zu ruhen, **dadurch gekennzeichnet, dass** das Gestell so geformt ist, dass es im Gebrauch mindestens teilweise jede Flanke des Benutzers umgibt, um die Belastungen zwischen dem Rücken und den beiden Flanken des Benutzers auszugleichen.

2. Beutelträger nach Anspruch 1, bei dem mindestens ein Ende des Gestells (302), das dazu bestimmt ist, im Bereich einer der Flanken des Benutzers angeordnet zu werden, einen Vorsprung aufweist, der im Gebrauch das Tragen von anderen Lasten als des Rucksacks ermöglicht, die auf dem Oberkörper oder den Flanken des Rumpfes des Benutzers angeordnet sind, und die Struktur in Bezug auf Lasten, die hinten im Rucksack platziert sind, ausgleicht.

3. Beutelträger nach Anspruch 1 oder Anspruch 2, bei dem die Platte (3a, 3b; 303) zwischen der genannten ausgefahrenen Position, die es im Gebrauch einem Beutel ermöglicht, auf der Platte zu ruhen, und einer eingeklappten Position beweglich ist.

4. Beutelträger nach Anspruch 3, bei dem die Platte (3a, 3b; 303) beweglich auf dem Gestell (2; 302) zwischen der genannten ausgefahrenen Position und der genannten eingeklappten Position beweglich ist.

5. Beutelträger nach Anspruch 4, bei dem die Platte (3a, 3b; 303) drehbeweglich zwischen der genannten ausgefahrenen Position und der genannten eingeklappten Position beweglich ist.

6. Beutelträger nach einem der Ansprüche 3 bis 5, umfassend eine Feder, die dazu neigt, die Platte (3a, 3b; 303) in ihrer eingeklappten Position zu halten.

7. Beutelträger nach einem der vorhergehenden Ansprüche, bei der der Beutelträger (301) mindestens einen Riegel umfasst, der verhindert, dass die Platte (303) in das Innere des Gestells kippt.

8. Beutelträger nach einem der vorhergehenden Ansprüche, bei dem die Platte (303) gerippt ist.

9. Beutelträger nach einem der vorhergehenden Ansprüche, bei dem die Platte (3a, 3b; 303) auf dem Gestell (2; 302) über einen Schlitten (12a, 12b; 312) des Beutelträgers gelagert ist.

10. Beutelträger nach einem der vorhergehenden Ansprüche, bei dem das Gestell (2; 102; 202; 302) aus mindestens zwei Teilen zusammengesetzt ist.

11. Beutelträger nach Anspruch 10, bei dem jeder Gestellteil in einem die Platte (303) tragenden Schlitten (312) verschiebbar gelagert ist.

12. Beutelträger nach einem der vorhergehenden Ansprüche, bei dem die Platte (303) von dem Gestell (302) nach außerhalb des Gestells versetzt ist.

13. Ausrüstung, umfassend einen Beutelträger nach einem der vorhergehenden Ansprüche, wobei die Ausrüstung unabhängig von dem Beutel ist, der auf dem Beutelträger ruhen soll.

## Claims

1. A pack-carrier comprising an open attachment frame (2; 102; 202; 302) and at least one support (3a, 3b; 103a, 103b; 203a, 203b; 303), said support being arranged on the frame in such a manner as to be capable of extending outwards from the frame in a projecting position that, in service, enables a pack to rest on the support, being **characterized in that** the frame is shaped so that, in service, it extends at least in part around each of the user's sides so as to balance stresses between the user's back and both of the user's sides.

2. A pack-carrier according to claim 1, wherein at least one end of the frame (302) that is to be located at one of the user's sides presents a projection that, in service, is capable of supporting loads other than the backpack and arranged on the user's torso or on the sides of the user's trunk, and that balances the structure relative to loads placed behind in the backpack.

3. A pack-carrier according to claim 1 or claim 2, wherein the support (3a, 3b; 303) is movable between said projecting position that, in service, enables a pack to rest on the support, and a folded-away position.

4. A pack-carrier according to claim 3, wherein the support (3a, 3b; 303) is mounted to move on the frame (2; 302) between said projecting position and said folded-away position.

5. A pack-carrier according to claim 4, wherein the support (3a, 3b; 303) is mounted to move in rotation between said projecting position and said folded-away position.

6. A pack-carrier according to any one of claims 3 to 5, including a spring tending to hold the support (3a, 3b; 303) in its folded-away position.

7. A pack-carrier according to any preceding claim, wherein the pack-carrier (301) includes at least one stop preventing the support (303) from tilting towards the inside of the frame.

8. A pack-carrier according to any preceding claim, wherein the support (303) is ribbed.

9. A pack-carrier according to any preceding claim, wherein the support (3a, 3b; 303) is mounted on the frame (2; 302) by means of a carriage (12a, 12b; 312) of the pack-carrier.

10. A pack-carrier according to any preceding claim, wherein the frame (2; 102; 202; 302) is made up of at least two portions.

11. A pack-carrier according to claim 10, wherein each frame portion is slidably mounted in a carriage (312) carrying the support (303).

12. A pack-carrier according to any preceding claim, wherein the support (303) is offset outwards from the frame (302).

13. Equipment including a pack-carrier according to any preceding claim, the equipment being independent of the pack that is to rest on the pack-carrier.
